# EUROPÄISCHE PATENTSCHRIFT

(11) **EP 0 093 446 B1**
(45) Veröffentlichungstag und Bekanntmachung des Hinweises auf die Patenterteilung: **10.12.1986**
(21) Anmeldenummer: 83104305.4
(22) Anmeldetag: 02.05.1983
(51) Int. Cl.: D06B 23/26

(54) **Verfahren und Vorrichtung zum kontinuierlichen Färben und/oder Veredeln von nassen, textilen Warenbahnen**
Method and apparatus for dyeing or finishing wet textile sheets
Procédé et installation de teinture ou d'apprêt en continu de bandes textiles humides

(30) Priorität: 05.05.1982 DE 3216731
(43) Veröffentlichungstag der Anmeldung: 09.11.1983
(73) Patentinhaber: HOECHST AKTIENGESELLSCHAFT, 65926 Frankfurt am Main (DE)
(72) Erfinder: von der Eltz, Hans-Ulrich, Dr., D-6000 Frankfurt am Main 50 (DE); Oppitz, Peter, D-6233 Kelkheim (Taunus) (DE)

## Beschreibung

Die vorliegende Erfindung betrifft ein Verfahren und eine Vorrichtung zum kontinuierlichen, gleichmässigen Auftragen wässriger Imprägnierflotten enthaltend mindestens ein Behandlungsmittel auf wassernasse, textile Warenbahnen, die, von einer vorangegangen Nassbehandlung kommend, in einer ersten Entwässerungsstufe auf einen bestimmten Restfeuchtigkeitsgehalt gleichmässig teilentwässert worden sind, wobei die kontinuierlich bewegte, feuchte Warenbahn ohne Zwischentrocknung innerhalb eines Imprägniertroges beim Tauchen unterhalb des Flüssigkeitsspiegels in ausgebreiteter Form über ein Flottenauftragselement geleitet wird und man die Aufnahme der jeweils vorgegebenen Flottenmenge durch die Warenbahn herbeiführt, indem deren Feuchtigkeitsgehalt in Längs- und Querrichtung zum Warenlauf durch eine aparative Anordnung aus mehr als zwei Messstellen über die Bahnbreite nach der ersten Entwässerungsstufe vor dem Flottenauftrag und durch eine ebensolche weitere Messanordnung nach dem Flottenauftrag und nach einer zweiten Entwässerungsstufe stetig sowie berührungslos ermittelt und in Übereinstimmung damit der Feuchtigkeitsgehalt nach der zweiten Entwässerungsstufe derart eingestellt wird, dass derselbe höher ist als nach der ersten Entwässerungsstufe. Im Falle des kontinuierlichen Färbens und/oder Veredelns von Textilgut jeglicher Art ist die erfindungsgemässe Applikationstechnikvon besonderer Bedeutung.

Nach den in der Praxis geläufigen Methoden, wie sie auch in der offengelegten europäischen Patentanmeldung EP-A 49441 beschrieben sind, wird die sogenannte Nass-in-Nass-Arbeitsweise mit zwei hintereinander geschalteten Auftragsaggregaten für die Behandlungsflotten durchgeführt. Zur Steuerung des Produktauftrags bedient man sich hierbei in der Regel zunächst eines Hochleistungsquetschwerkes, z.B. des Foulards, und anschliessend eines Walzenpaares mit geringerem Abquetscheffekt, wodurch infolge der Differenzen in der Abquetschleistung ein bestimmter zusätzlicher Flüssigkeitsauftrag erzielt werden kann.

Andererseits ist es bereits auch bekannt, dass sich zum Aufbringen von flüssigen Mitteln perforierte Trommeln einsetzen lassen, die in einem Tauchbad angeordnet sind und worüber man die ausgebreitete Warenbahn während der Passage durch die Flotte führt. Aufgrund von auf das Textilgut ausgeübtem Saugzug wird damit eine bessere Durchdringung des Fasermaterials mit der Behandlungsflüssigkeit gewährleistet. Im Zusammenhang mit den Massnahmen nach diesem Stand der Technik handelt es sich jedoch strikt um einmaligen Flottenauftrag, der entweder bezüglich der Auftragsmenge unkritisch ist oder aber von einem Abquetschen per Foulard oder anderer geeigneter Entwässerungsanlagen gefolgt wird, um eine bestimmte Auftragsmenge zu erhalten.

Diesen beiden Applikationsverfahren haftet jedoch der Nachteil an, dass es nicht gelingt, die im zweiten Bad aufzubringende Flüssigkeit von Anfang bis Ende des Vorganges in der gleichen Konzentration an dem Behandlungsmittel zu halten. Als Folge von eingeschleppter Feuchtigkeit vom ersten Nassbehandlungsschritt treten beim Nass-in-Nass-Auftrag Verdünnungseffekte in unregelmässiger Weise auf, die stark von der Warengeschwindigkeit des Textilgutes abhängig sind. Ebenso ergeben sich Konzentrationsunterschiede über die Warenbreite bei unregelmässiger Abquetschwirkung im Anschluss an die erste Klotzoperation. Wegen dieser Unzulänglichkeiten lässt sich ein kontinuierliches, gleichmässiges Aufbringen von Farbstoffzubereitungen auf nasse Warenbahnen bisher praktisch nicht realisieren. Zwar ist es möglich, auf eine nasse Ware Ausrüstungsflotten aufzutragen, wobei sich Abweichungen von einer mittleren Auftragsmenge im Bereich von 5 bis 20 Gew.% kaum nachteilig bemerkbar machen. Das kommt aber lediglich davon, dass man es hierbei meistens mit im wesentlichen farblosen Substanzen zu tun hat, so dass entstandene Unegalitäten im Warenbild mit dem Auge nicht sichtbar sind. Mit den bis jetzt zur Verfügung stehenden Mitteln und Anlagen waren hingegen die für das Färben notwendigen Voraussetzungen, sowohl bezüglich des Messens der Feuchtigkeitswerte als auch der Steuerung des Auftrages der Flotte nicht zu meistern.

Erst die Entwicklung neuer Geräte erlaubt es, das System des Nass-in-Nass-Arbeitens auch für das Färben, genauer den Farbstoffauftrag, wieder in Betracht zu ziehen. Aus Gründen der Einsparung von Energie und Kosten ist es darüber hinaus ein schon lange gehegter Wunsch der Textilveredler, auf eine Zwischentrocknung verzichten zu können.

Die Aufgabe der vorliegenden Erfindung besteht nunmehr darin, das kontinuierliche Färben eines gleichmässig nassen Textilgutes im industriellen Massstab sowie unter sicherer Handhabung der verschiedenen Behandlungsphasen in den Griff zu bekommen, wobei sich optimale Durchfärbung der Ware erzielen lassen soll, ohne dass dabei die Gefahr eines Endenablaufs des gefärbten Textilgutes eine Rolle spielt. Ein derartiges Vorhaben hat obendrein durch das Energiesparprogramm neue Impulse erhalten.

Diese Aufgabe wird erfindungsgemäss dadurch gelöst, dass
a) der Flottenauftrag - fortlaufend sowie gleichmässig über die Bahnbreite - durch teilweisen oder vollständigen Austausch der bereits auf dem Textilgut vorhandenen Restfeuchtigkeit mit Hilfe von Durchsaugen bzw. Durchpressen einer im Kreislauf strömenden Imprägnierflotte durch das Flottenauftragselement und durch die Warenbahn hindurch bewirkt wird und zugleich
b) die Aufrechterhaltung der Flottenkonzentration und Flottenmenge dadurch erzielt wird, dass in Abhängigkeit von der aufgrund der Messwerte ermittelten Flottendifferenz nach der ersten und zweiten Entwässerungsstufe frisch zubereitete Flottennachsätze zum Aufstärken bzw. Auffüllen von verbrauchter Zirkulationsflotte fortlaufend und kontinuierlich während des Flottenaustausches zudosiert werden.

Das Prinzip der vorliegenden Erfindung beruht darauf, die auf dem nassen Substrat in den Applikationsprozess des Behandlungsmittels zwangsläufig eingeschleppte Feuchtigkeit zu kontrollieren und daraufhin im Verlauf einer Passage von umgewälzter Imprägnierflotte durch die unmittelbar am Austauschelement vorbeigeführte Warenbahn dort zu verdrängen sowie zugleich durch das Behandlungsmittel enthaltende Imprägnierflüssigkeit zu ersetzen, wobei die ausgetauschte Feuchtigkeit aus der Vorbehandlung in dem Kreislauf der Imprägnierflotte aufgeht. Das Risiko einer fortschreitend zunehmenden Flottenverdünnung wird durch die erfindungsgemässe Massnahme der ständigen Zudosierung frisch zubereiteter Flottennachsätze vermieden, welche für eine Konstanthaltung der Konzentration des Behandlungsmittels Sorge tragen wie auch Flottenverluste infolge der in zweiter Stufe entsprechend höher proportionierten Auftragsmenge ausgleichen. Durch die Verwendung von Hochfeuchtemessgeräten nach der Entwässerung sowie Steuerung der letzteren anhand der Messwerte und ein ebensolches Vorgehen beim erneuten Flottenauftrag gelingt es, die für die Gleichmässigkeit der beiden Vorgänge erforderlichen Toleranzen einzuhalten. Die neue Arbeitstechnik ermöglicht es, die übliche Zwischentrocknung nach der Vorbehandlung einzusparen und entgegen dem herkömmlichen Brauch Färbeflotten direkt auf die nassen Warenbahnen aufzutragen.

Zum Unterschied von der zuvor erläuterten Erfindung handelt es sich beim Gegenstand der europäischen Offenlegungsschrift EP-A 49441 nicht um ein Verfahren, bei dem ein Flottenaustausch zwischen eingebrachter Flottenmenge und neu aufgebrachter Flottenmenge mittels eines Flottenaustauschelements stattfindet, sondern es wird hier nur zusätzliche Flotte auf die nasse Ware aufgebracht, die sich in der Ware mit der bereits vorhandenen Feuchtigkeit vermischt. Ein Flottenaustausch bringt unweigerlich eine Flottenverdünnung mit sich, was gerade durch die Massnahmen dieses Standes der Technik vermieden wird. Im Zuge des beanspruchten Verfahrens wird dagegen ein echter Flottenaustausch erzwungen und daher müssen auch Massnahmen zum Konstanthalten der Konzentrationsbedingungen getroffen werden.

Eine zur Durchführung des neuartigen Nass-in-Nass-Applikationsverfahrens geeignete Vorrichtung, auf die sich die vorliegende Erfindung ebenfalls bezieht, besteht, wie in der Zeichnung dargestellt, im wesentlichen aus zwei in Laufrichtung des Textilgutes hintereinanderliegenden, über die Bahnbreite wirksamen Entwässerungsorganen (2a, 2b), in beiden Fällen kombiniert mit einer nachgeschalteten apparativen Anordnung aus mehr als zwei quer zum Warenlauf verteilten Messstellen (3a, 3b) zur berührungslos arbeitenden Ermittlung des mitgebrachten Feuchtigkeitsgehaltes bzw. der bewirkten Flottenaufnahme in Längs- und Querrichtung auf der gerade vorhergehend entwässerten, kontinuierlich bewegten Warenbahn (1), sowie aus einem zwischen den beiden Entwässerungsorganen im Fortbewegungssinn der Textilbahn (1) gelegenen Imprägniertrog (4) mit einem darin unterhalb des Flüssigkeitsspiegels angebrachten Flottenauftragselement (5)zum Auftrag der jeweilsvorgegebenen Flottenmenge, und ist dadurch gekennzeichnet, dass als Flottenauftragselement (5) ein Flottenaustauschelement vorgesehen ist, über welches die Warenbahn (1) geführt wird und welches ein Durchsaugen oder Durchpressen der im Kreislauf zirkulierenden Imprägnierflotte durch die Warenbahn hindurch ermöglicht, und dass eine mit dem Imprägniertrog (4) verbundene Rohrleitung (6) samt eingebauter Umwälzpumpe (7) zur Bildung eines Kreislaufs für die von der mit der Warenbahn (1) bedeckten Seite des Flottenaustauschelements (5) her durch dieses hindurchströmende und auf der anderen Seite abströmende Imprägnierflotte, eine an diese Rohrleitung (6) angeschlossene Dosierpumpe (8) mitZuleitungen für die Versorgung des Flottenkreislaufes mit frisch zubereiteten Flottennachsätzen zum Aufstärken bzw. Auffüllen von verbrauchter Zirkulationsflotte, sowie in Strömungsrichtung unterhalb des Anschlusses für die Dosierpumpe (8) in den Kreislauf einbezogene mechanische Mittel (9) zum Vermischen von verbrauchter Zirkulationsflotte mit den zudosierten Flottennachsätzen, vorgesehen sind.

Im Zuge der Durchführung des erfindungsgemässen Verfahrens unter Benutzung der zuvor beschriebenen Vorrichtung wird das in einem ersten Entwässerungsorgan (2a) auf eine gleichmässige Feuchtigkeit abgequetschte Textilgut (1) im Verlauf des weiteren Warentransportes über ein Flottenaustauschelement (5), z.B. eine Siebtrommel oder einen Saugschlitz geleitetet, welches in die das Behandlungsmittel aufweisende Imprägnierflotte eintaucht. An dieser Stelle wird die umgewälzte Imprägnierflotte unter der Wirkung einer Pumpe (7) durch das ausgebreitete Textilgut gesaugt, wobei sie sich gegen die auf der Ware befindliche Restfeuchtigkeit austauscht bzw. sich mit dieser verdünnt, und dann in einer Art Kreislauf weiterbefördert ein dem eigentlichen Imprägniertrog (4) in Strömungsrichtung vorgeschaltetes Verteilungschassis (10) erreicht, das mit mechanisch wirksamen Mitteln (9) zur Flottenvermischung sowie deren gleichmässigen Verteilung innerhalb dieser Einrichtung unter besonderer Berücksichtigung der Breite der zu behandelnden Warenbahn ausgerüstet ist. Aus diesem Chassis (10), dessen Ausmasse auf die Breite des Imprägniertroges (4) abgestimmt sind, gelangt die umgewälzte Imprägnierflotte sodann mittels eines sich über die gleiche Breite erstreckenden Überlaufes (11) gleichmässig querverteilt schliesslich wieder in den nachfolgenden Imprägniertrog (4) und wird dort, wie schon zuvor bei der Passage der Ware über (5), durch das offenliegende Textilmaterial hindurch von der Pumpe (7) angesaugt, welche auch gleichzeitig die Zirkulation der Flotte besorgt. Anstelle von Durchsaugen kann die Imprägnierflotte zwecks Flottenaustausch erfindungsgemäss auch durch die Ware gepresst werden, wenn das Flottenaustauschelement (5) aus einer von aussen unter Flottendruck gesetzten Siebtrommel besteht und der Imprägniertrog (4) mit einem druckdichten Warenbahneinlass und Warenbahnauslass versehen ist. Zweckmässig wird mit überschüssigen Durchströmungen der Imprägnierflotte durch die Textilbahn (Flottendurchsatz) gearbeitet. Das so behandelte Textilgut wird anschliessend in einem zweiten Entwässerungsorgan (2b) gleichmässig auf die gewünschte Flottenaufnahme abgequetscht, abgesaugt oder abgestreift, jedoch unter Beibehaltung einer höheren Feuchtigkeit als vor dem Eintritt in das lmprägnierbad, und wird dann dem weiteren Fixierprozess zugeleitet.

Die Vergleichmässigung der bereits auf dem Textilgut befindlichen Feuchtigkeit kann durch ein normales Hochleistungsquetschwerk, zweckmässig einem Foulard, vorgenommen werden. Unmittelbar nach Verlassen des hierfür benutzten Entwässerungsorgans (2a) wird sodann unter Einsatz der zugehörigen Messanordnung (3a), bestehend aus mehr als zwei Messstellen, die Gewebefeuchte längs und quer auf dem mit konstanter Geschwindigkeit geführten Fasermaterial fortlaufend gemessen und die so erhaltenen Messwerte werden zur Steuerung der Entwässerungsleistung an den korrespondierenden Stellen der Warenbahn verwendet. Die Feuchtigkeitsmessung selbst erfolgt berührungslos nach hinreichend bekannten Methoden, z.B. mit Hilfe eines auf dem Prinzip der Mikrowellenabsorption arbeitenden Feuchtemessgerätes, wie es in dem DE-U 7 638 683 beschrieben ist. Auf diese Weise lässt sich die Wassermenge in g/m² bestimmen, die von der Ware in das Imprägnierbad eingebracht wird. Die Abquetschung nach der Imprägnierung überwacht man mittels einer dem entsprechenden Entwässerungsorgan (2b) nachgeschalteten Messanordnung (3b) von gleicher apparativer Ausstattung wie zuvor und ist dadurch in der Lage, die gewünschte Kontrollfunktion für den Flottenauftrag kontinuierlich auszuüben. Aus der Differenz der beiden Feuchtigkeitsmessungen leitet sich dann der Verbrauch an Imprägnierflotte ab. Im Einklang mit den Bedürfnissen der Erfindung wird hierbei die Feuchtigkeitsmenge in Bezug auf die zweite Messung (Flottenaufnahme) bei (3b) grösser gehalten als im Falle der ersten Messung (Entwässerung) bei (3a).

Zum Ausgleich des hieraus resultierenden Differenzbetrages im Feuchtigkeitshaushalt wird dem oben beschriebenen Kreislaufsystem vor Eintritt der verbrauchten Imprägnierflotte in das dem Imprägniertrog (4) vorgeschaltete Verteilungschassis (10) soviel an frisch zubereiteten Flottennachsätzen von entsprechend höherer Konzentration an dem Behandlungsmittel zudosiert, wie der Flottendifferenz nach dem ersten und zweiten Entwässern entspricht. Somit ist man imstande, der infolge von Flottenverdünnung erniedrigten Konzentration der Imprägnierflotte an dem Behandlungsmittel, verursacht durch die ausgetauschte sowie in den Kreislauf eingebrachte Feuchtigkeit, zu begegnen wie auch der infolge von überschüssiger Flottenaufnahme durch die Ware sich ergebenden Verminderung des Flottenvolumens abzuhelfen. Die hierfür erforderlichen Massnahmen können so geschehen, dass ein frisch zubereiteter Flottennachsatz oder auch mehrere von verschiedener Zusammensetzung parallel sowie synchron der verbrauchten Zirkulationsflotte beigemischt werden oder dass man derselben - je nach in Betracht zu ziehenden Erfordernissen - zunächst einen frisch zubereiteten Flottennachsatz zufügt und sodann in Strömungsrichtung des Flottenkreislaufes nach einer ausreichenden Mischstrecke diesem noch ein oder mehrere weitere solcher Flottennachsätze von gleicher oder unterschiedlicher Zusammensetzung zudosiert werden.

Wie schon erwähnt, dient das Verteilungschassis (10) einer innigen Vermischung der aus den Flottennachsatz- bzw. Vorratsgefässen (12) eingespeisten Behandlungsmittelzubereitungen, insbesondere Farbstoffe und/oder Chemikalien, mit der verbrauchten Zirkulationsflotte und alsdann einer über die Breite gleichmässigen Zuführung der so aufgestärkten Flotte zum Imprägniertrog (4). Durch die Feuchtigkeitsmengensteuerung aufgrund der Messwerte bei (3a) und (3b) wird ein gleichmässiger Imprägnierflottenverbrauch und damit die Applikation einer stets gleichbleibenden Farbstoff- und/oder Chemikalienmenge auf der Ware während der gesamten Behandlungsphase sichergestellt. Diesem Verbrauch an Imprägnierflotte durch das Textilgut wird durch die Tätigkeit der Dosierpumpe (8) gegengesteuert und zwar dergestalt, dass durch die Proportionierung der Zuflussraten andauernd eine konstante Konzentration der Imprägnierflotte an Farbstoff und/oder Chemikalien aufrechterhalten wird und als Folge davon auch bei wechselnden Warengeschwindigkeiten eine über Länge und Breite gleichmässig imprägnierte bzw. gefärbte Ware anfällt. Um das zu erreichen, enthält die konzentrierte Nachsatzflotte genausoviel Farbstoff und/oder Chemikalien wie von der Ware aus dem Imprägnierbad mitgenommen wird.

Der Ablauf des erfindungsgemässen Verfahrens kann zweckmässig über eine Regeleinrichtung (13) wie einen Prozessrechner gesteuert werden, indem man die bekannten bzw. gemessenen Verfahrensparameter (Istwert) mit dem Sollwert (z.B. dem vorgegebenen Flottenauftrag) in Relation bringt und in Steuersignale (Stellgrösse) umsetzt. Aufgrund eines solchen Vorganges lassen sich die durch die beiden Messstellen (3a) und (3b) fortlaufend ermittelten Flottendifferenzwerte vorteilhaft zur Steuerung der Leistung der Umwälzpumpe (7), d.h. der Anzahl der Umwälzungen der Imprägnierflotte in der Zeiteinheit, und/oder der Leistung der Dosierpumpe (8), d.h. der Zudosiermengen, benutzen. Die Steuerung der Leistung der Dosierpumpe kann andererseits auch mittels eines im Imprägniertrog (4) vorhandenen Niveaureglers (nicht abgebildet) für die Flotte erfolgen. Ebenso ist mit Hilfe einer solchen Regeleinrichtung (13) die Steuerung der Warengeschwindigkeit in Abhängigkeit vom Quetschdruck der beiden Entwässerungsorgane (2a) und (2b) vorgesehen.

Nach der vorliegenden Erfindung wird ein sehr guter Austausch der von der nassen Ware eingeschleppten Feuchtigkeit gegen die das Behandlungsmittel enthaltende Imprägnierflotte erzielt. Kraft der Umwälzung der Flotte steht für den Applikationsprozess immer die gleiche Konzentration an Imprägniermitteln zur Verfügung. Die Durchdringung der Ware durch die Flotte sorgt für eine Gleichverteilung derselben über den Querschnitt der Textilbahn und die Dosierung frischer Flottenzubereitungen in die Umwälzung trägt Rechnung für eine endengleiche Behandlung des Fasermaterials.

Die erfindungsgemässe Vorrichtung wird an Hand einer Zeichnung näher erläutert. Die abgebildete Figur zeigt als schematische Darstellung die Seitenansicht einer Kontinuestrasse, gemäss welcher für den Flottenaustausch nach dem Saugprinzip eine Siebtrommel vorgesehen ist. Die hierbei verwendeten Bezugszeichen sind mit den im obigen Text für diesen Zweck gebrauchten Ziffern identisch.

Das neue Imprägnierverfahren eignet sich praktisch für alle Veredlungsprozesse, wie z.B. Mercerisieren, Färben, Auftragen aller Veredlungschemikalien wie Avivagen, Antistatika oder Hochveredlungsmittel u.a.

Nach dem erfindungsgemässen Verfahren können sämtliche Farbstoffklassen, aber auch sonstige Ausrüstungsmittel auf textile Warenbahnen aller für eine Kontinueoperation geeigneten Fasermaterialien aufgebracht werden. Hierbei kann das nasse Textilgut als Webware, Maschenware, Filz, Vlies, parallel gerichtetes Garn, Kabel oder Kammzug vorliegen und aus Textilfasern jeglicher Art bestehen. Die applizierten Behandlungsmittel werden anschliessend nach den für die betreffenden Produkte üblichen Arbeitsweisen fixiert bzw. entwickelt, z.B. durch einfache Lagerung bei Raumtemperatur oder Dämpfen oder Heissluftbehandlung und andere Methoden. Das beanspruchte Verfahren unterliegt somit in dieser Hinsicht keinem Vorbehalt.

Im Falle der Auftragsflotten ist lediglich zu berücksichtigen, dass bezüglich der Löslichkeit verschiedener Produkte Beschränkungen entstehen können. Eine solche Tatsache ist bei der Bemessung der Auftragsdifferenz zu berücksichtigen.

Den Auftragsflotten können alle notwendigen Hilfsmittel wie z.B. Alkalien, Säuren, Egalisierhilfsmittel, Löslichkeitsvermittler u.a. ebenfalls ohne Einschränkung - ausser gegebenenfalls deren Löslichkeit und lonogenität - zugesetzt werden.

Die nachstehenden Beispiele dienen zur Erläuterung der Erfindung. Die darin angegebenen Prozentangaben sind Gewichtsprozente, sofern nichts anderes vermerkt ist, und beziehen sich im Falle von Textilmaterial jeweils auf das Gewicht der trockenen Ware.

### Beispiel 1

Laugieren von feuchtem Zellwollgewebe:
Auf einem ersten Foulard wird ein wassernasses Zellwollgewebe auf 70% Restfeuchte abgequetscht. Sodann wird die Textilbahn auf einer Vorrichtung gemäss den Ansprüchen 12 bis 14 mit Natronlauge imprägniert, indem man sie in ausgebreiteter Form über einen in die Behandlungsflüssigkeit getauchten, unter Saugzug stehenden Siebzylinder führt und zugleich eine wässrige Natronlauge mit einem Litergehalt von 250 g Ätznatron durch die laufende Ware saugt. Danach wird das Behandlungsgut auf einem zweiten Foulard auf 90% Feuchtigkeitsgehalt entwässert. Während dieser Behandlungsoperation hat sich die durchgesaugte Natronlauge mit der auf der Ware vorhandenen Feuchte verdünnt und wird durch fortlaufendes Zudosieren von Nachsatzflotte aus hochkonzentrierter Natronlauge immer wieder auf die Anwendungskonzentration von 250 g/I Ätznatron gebracht. Dieser Konzentrationsausgleich erfolgt automatisch über eine Vorrichtung nach Anspruch 17. Das Zellwollgewebe ist nun mit 50 g/kg Ätznatron gleichmässig imprägniert, dadurch wird ein sehr gleichmässiger Laugiereffekt des Zellwollgebes erreicht.

### Beispiel 2

Mercerisieren von feuchtem Baumwollgewebe:
Die Behandlungsoperation erfolgt analog Beispiel 1. Auf dem ersten Foulard wird ein wassernasser Baumwollpopeline auf 53% Restfeuchte abgequetscht und im Verlauf der nachfolgenden Passage durch ein Imprägnierbad mit wässriger Natronlauge getränkt, wobei man zur Aufrechterhaltung der Alkalikonzentration in der Flotte pro kg der Ware weitere Lauge enthaltend 766 g NaOH fest je Liter Wasser zudosiert. Nach dem Abquetschen auf dem zweiten Foulard auf 80% Restfeuchte wird auf dem Behandlungsgut eine Flottenaufnahme entsprechend 252 g/kg NaOH fest ermittelt. Unmittelbar nach dem zweiten Abquetschen wird die Ware einer üblichen Mercerisiermaschine zugeführt. Es wird ein sehr gleichmässiger Mercerisiereffekt über Länge und Breite des Behandlungsgutes erreicht.

### Beispiel 3

Färben mit Reaktiv-Farbstoffen nach Kurzverweil-Verfahren:
Auf einem ersten Foulard wird ein wassernasser Baumwollkaliko auf 55% Restfeuchte abgequetscht und analog Beispiel 1 der Imprägnierung unterworfen. Die Beschickung des lmprägnierbades findet hier durch Zudosieren von 100 cm³ pro kg Ware einer Mischung aus 240 g/I Kochsalz und 88cm3/1 Natronlauge (32,5%), gelöst in Wasser, und 150 cm³ pro kg Ware einer wässrigen Lösung, die 80 g/I des Farbstoffes Reactive Blue 19 mit der C.L-Nr. 61 200 enthält, statt. Auf dem Färbegut erzielt man dabei einen Flottenauftrag entsprechend 12 g/kg des Farbstoffes sowie der zum Fixieren erforderlichen Menge (24 g/kg Kochsalz und 8,8 cm³/kg Natronlauge von 32,5%) an Fixierchemikalien, wenn nachfolgend an den Imprägniervorgang die Ware mit 80% Restfeuchte abgequetscht wird. Anschliessend wird das so behandelte Textilgut aufgedockt und während 6 Stunden bei Raumtemperatur verweilt. Nach dem Auswaschen des überschüssigen Alkalis und von nicht fixiertem Farbstoff erhält man eine gleichmässige Blaufärbung.

### Beispiel 4

Färben mit Reaktiv-Farbstoffen nach Kurzverweil-Verfahren:
Zur Färbung verfährt man gemäss der Arbeitsweise von Beispiel 3. Auf dem ersten Foulard wird ein wassernasser Baumwollkaliko auf 55% Restfeuchte abgequetscht und man lässt die Warenbahn sodann ein Imprägnierbad durchlaufen, das durch Zudosierung von 100 cm³ pro kg Ware einer Mischung aus 400 cm³/1 Wasserglas von 38°Be und 280 cm3/l Natronlauge (32,5%) und 150 cm³ pro kg Ware einer wässrigen Lösung, die 853 g/I des Farbstoffes Reactive Black 5 mit der C.I.-Nr. 20505 in einer 50%igen flüssigen Form (= 25% Reinfarbstoff) enthält, auf gleichbleibende Behandlungsmittelkonzentration eingestellt ist. Im Rahmen dieser Massnahmen erhält man auf dem Färbegut einen Flottenauftrag von 128 g/kg des Farbstoffes und der zum Fixieren erforderlichen Menge Alkali, sofern nachfolgend an den lmprägniervorgang die Ware mit 80%Restfeuchteabgequetscht wird. Anschliessend wird die so behandelte Textilbahn aufgedockt und zur Farbstoff-Fixierung während 6 Stunden bei Raumtemperatur verweilt. Nachfolgend werden das überschüssige Alkali und der nicht fixierte Farbstoff von der gefärbten Ware ausgewaschen. Man erhält eine Schwarzfärbung.

### Beispiel 5

Färben mit Reaktiv-Farbstoffen nach Kurzverweil-Verfahren:
Auf einem ersten Foulard wird ein wassernasser mercerisierter Baumwollkaliko auf 55% Restfeuchte abgequetscht. Die anschliessende Passage durch das Imprägnierbad erfolgt wie in Beispiel 1, wobei man unter Zudosierung von 100 cm³ pro kg Ware einer wässrigen Lösung von 80 g/I Natriumcarbonat kalz. und 150 cm³ je kg Ware einer wässrigen Lösung, die 53,3 g/I des Reaktivfarbstoffes mit der Formel enthält, für gleichbleibende Konzentrationsverhältnisse an den Flottenbestandteilen Sorge trägt. Durch die Imprägnierung und das nachfolgend durchgeführte zweite Abquetschen auf 80% Restfeuchte wird auf dem Färbegut ein Flottenauftrag entsprechend 8 g/kg des Farbstoffes und der zur Fixierung erforderlichen Menge von 8 g/kg Natriumcarbonat kalz. sichergestellt. Anschliessend wird die Ware aufgedockt und zur Farbstoff-Fixierung während 10 Stunden bei Raumtemperatur verweilt. Nach dem Auswaschen des überschüssigen Alkalis und von nicht fixiertem Farbstoff erhält man eine Orangefärbung.

### Beispiel 6

Färben mit Reaktiv-Farbstoffen nach Einbad-Nassdämpf-Verfahren:
Zur Färbung verfährt man maschinenmässig wie in Beispiel 1. Auf dem ersten Foulard wird ein nasser mercerisierter Baumwollkaliko auf 5% Restfeuchte abgequetscht und sodann unter Tränken durch ein Imprägnierbad geführt, in dem durch Zudosierung von 100 cm³ pro kg Ware einer Mischung aus 240 g/I Kochsalz und 96 cm³/1 Natronlauge (32,5%), gelöst in Wasser, und 150 cm³ je kg Ware einer wässrigen Lösung, die 106,7 g/I des Farbstoffes Reactive Violet 5 mit der C.L-Nr. 18097 enthält, eine konstante Konzentration an den Behandlungsmitteln sichergestellt ist. Auf diese Weise wird auf dem Färbegut durch die Imprägnierung und das nachfolgende Abquetschen auf 80% Restfeuchte ein Flottenauftrag von 16 g/kg des Farbstoffes und der zur Fixierung erforderlichen Menge von 24g/kg NaCl und 9,6cm3/kg Natronlauge (32,5%) erreicht. Nach dem zweiten Abquetschen wird die Warenbahn ohne Zwischentrocknung zur Farbstoff-Fixierung in einem Dämpfer während 60 Sekunden bei 105°C gedämpft. Abschliessend wird von der gefärbten Textilbahn der nicht fixierte Farbstoff und die überschüssigen Chemikalien ausgewaschen. Man erhält eine lebhafte violette Färbung.

### Beispiel 7

Färben mit Reaktiv-Farbstoffen nach Pad-Roll-Verfahren:
Auf einem ersten Entwässerungsaggregat wird ein wassernasser Zellwollmusseline auf 63% Restfeuchte abgesaugt. Den so entwässerten Zellwollmusseline lässt man nun ein Imprägnierbad passieren, dem pro kg durchgeleiteten Farbgutes fortlaufend 100 cm³ einer wässrigen Lösung von 80 g/I Soda kalz. und 150 cm³ einer wässrigen Lösung von 80 g/l des Farbstoffes Reactive Orange 16 mit der C.L-Nr. 17757 zudosiert werden. Hierbei wird die Flotte unter Zuhilfenahme einer Vorrichtung gemäss Anspruch 15 durch das Zellwollgewebe gedrückt, entsprechend den obigen Angaben durch den Nachsatz wieder aufgestärkt und erneut dem Imprägniertrog zugeführt. Die imprägnierte Ware wird schliesslich auf 88% Restfeuchte abgesaugt und zur Farbstoff-Fixierung in einer Pad-Roll-Anlage auf 70°C aufgeheizt, auf eine Docke aufgerollt und während 3 Stunden bei 70°C Nasstemperatur sowie 72°C Trockentemperatur verweilt. Danach werden das überschüssige Alkali und der nicht fixierte Farbstoff aus dem gefärbten Textilgut ausgewaschen. Man erhält eine Orangefärbung.

### Beispiel 8

Färben mit Leukoküpenester-Farbstoffen:
Auf der ersten Entwässerungsmaschine wird ein wassernasser Baumwollpopeline auf 53% Restfeuchte entwässert. Die Imprägnierung in einem 20°C warmen Imprägnierbad erfolgt wie in Beispiel 7, das Bad wird in diesem Falle jedoch durch die Zudosierung von 200 cm³ pro kg Ware einer wässrigen Lösung kontinuierlich beschickt, die 4 g/l des Farbstoffes Solubilised Vat Blue 6 mit der C.L-Nr. 69826, 28g/l Natriumnitrit und 3,5 g/I Natriumcarbonat enthält. Während dieser Massnahme erzielt man auf dem Färbegut durch die Imprägnierung und das nachfolgende Entwässern auf 73% Restfeuchte einen Behandlungsmittelauftrag von 0,8 g/kg der Leukoverbindung, 5,6 g/kg Natriumnitrit und 0,7 g/kg Natriumcarbonat kalz. Nach dem Entwässern wird die imprägnierte Ware während 30 Sekunden einem Luftgang bei Raumtemperatur ausgesetzt und anschliessend zur Farbstoff-Entwicklung in ein 70°C warmes, wässriges Entwicklungsbad eingetaucht, das

### 20 cm³/1 Schwefelsäure (96%),

### 1 g/I Thioharnstoff und

1 g/I 2,2'-dinaphthylmethan-6,6'-disulfonsaures Natrium enthält, sowie 2 Sekunden darin belassen, gefolgt von einem Abquetschen und einem weiteren Luftgang von 30 Sekunden. Nach dem Luftgang wird das so gefärbte Textilgut gespült, mit Natriumcarbonat neutralisiert und bei 98°C während 10 Minuten geseift. Man erhält eine Hellblaufärbung.

### Beispiel 9

Färben mit Küpenfarbstoffen:
Auf einem ersten Foulard wird ein wassernasses gebleichtes Baumwollfrottiergewebe auf 60% Restfeuchte abgequetscht und entsprechend Beispiel 1 der Imprägnierung unterzogen. Die Beschickung des 20°C warmen Imprägnierbades erfolgt hier durch Zudosierung von 200 cm³ pro kg Ware einer wässrigen Flotte, die 100 g/I des Farbstoffes Vat Red 14 mit der C.L-Nr. 71 110 enthält. Bei diesem Vorgehen wird auf das Färbegut durch die Imprägnierung und das nachfolgende Abquetschen auf 80% Restfeuchte eine Konzentration von 20 g/kg des Farbstoffes aufgebracht. Nach Verlassen des zweiten Foulards passiert die Textilbahn einen Tauchtrog, der zwecks Verküpung eine wässrige Flotte von 20°C mit den folgenden Chemikalienmengen
   45 cm³/l Natronlauge (32,5%),
   23 g/I Natriumhydrosulfit konz. und
   30 g/I Natriumsulfat kalz.

   enthält, und nimmt von dieser Flotte so viel auf, dass letztlich insgesamt 110% Restfeuchte auf der Ware vorhanden sind, wenn diese sofort nach dem Tränken mit der Chemikalienflotte in einen Dämpfer eingeführt wird. Während 60 Sekunden wird nun die Imprägnierung bei 102°C gedämpft, worauf man dieselbe 15 Sekunden lang ein kaltes Wasserbad zum Spülen durchlaufen lässt. Danach wird auf dem Fasermaterial durch Oxidation bei 50°C mittels 6 cm³/1 Wasserstoffperoxid (35%) im natronalkalischen, wässrigen Bad bei pH 9,5 während 30 Sekunden der Küpenfarbstoff entwickelt, gefolgt von einem kochenden Seifen der so hergestellten Färbung. Man erhält einen Scharlachton auf dem Frottiergewebe.

### Beispiel 10

Färben mit Direktfarbstoffen:
Auf dem ersten Foulard wird ein wassernasser gebleichter Baumwollrenforce auf 55% Restfeuchte abgequetscht und sodann wie in Beispiel 1 in einem 20°C warmen Imprägnierbad getränkt, wobei man unter Zudosieren von 250 cm³ pro kg Ware einer wässrigen Lösung, die 10 g/I des Farbstoffes Direct Red 81 mit der C.l.-Nr. 28160 enthält, für einen gleichbleibenden Farbstoffgehalt in der Flotte Sorge trägt. Auf diese Weise wird auf dem Färbegut durch die Imprägnierung und das Abquetschen auf 80% Restfeuchte eine Konzentration von 2,5 g/kg des Farbstoffes erreicht. Nach dem zweiten Abquetschen wird die imprägnierte Ware auf eine Docke gewickelt und verweilt dort zur Farbstoff-Fixierung 2 Stunden bei Raumtemperatur. Nur oberflächlich auf der Faser haftender Farbstoff wird sodann durch ein Spülen von 30 Sekunden mit Wasser bei 30°C auf einer Kontinuewaschmaschine entfernt. Man erhält eine Rotfärbung.

## Patentansprüche

1. Verfahren zum kontinuierlichen, gleichmässigen Auftragen wässriger Imprägnierflotten enthaltend mindestens ein Behandlungsmittel auf wassernasse, textile Warenbahnen, die, von einer vorangegangenen Nassbehandlung kommend, in einer ersten Entwässerungsstufe (2a) auf einen bestimmten Restfeuchtigkeitsgehalt gleichmässig teilentwässert worden sind, wobei die kontinuierlich bewegte, feuchte Warenbahn (1) ohne Zwischentrocknung innerhalb eines Imprägniertroges (4) beim Tauchen unterhalb des Flüssigkeitsspiegels in ausgebreiteter Form über ein Flottenauftragselement (5) geleitet wird und man die Aufnahme der jeweils vorgegebenen Flottenmenge durch die Warenbahn herbeiführt, indem deren Feuchtigkeitsgehalt in Längs- und Querrichtung zum Warenlauf durch eine apparative Anordnung (3a) aus mehr als zwei Messstellen über die Bahnbreite nach der ersten Entwässerungsstufe (2a) vor dem Flottenauftrag und durch eine ebensolche weitere Messanordnung (3b) nach dem Flottenauftrag und nach einer zweiten Entwässerungsstufe (2b) stetig sowie berührungslos ermittelt und in Übereinstimmung damit der Feuchtigkeitsgehalt nach der zweiten Entwässerungsstufe (2b) derart eingestellt wird, dass derselbe höher ist als nach der ersten Entwässerungsstufe (2a), dadurch gekennzeichnet, dass
a) der Flottenauftrag - fortlaufend sowie gleichmässig über die Bahnbreite - durch teilweisen oder vollständigen Austausch der bereits auf dem Textilgut vorhandenen Restfeuchtigkeit mit Hilfe von Durchsaugen bzw. Durchpressen einer im Kreislauf strömenden Imprägnierflotte durch das Flottenauftragselement (5) und durch die Warenbahn (1) hindurch bewirkt wird und zugleich
b) die Aufrechterhaltung der Flottenkonzentration und Flottenmenge dadurch erzielt wird, dass in Abhängigkeit von der aufgrund der Messwerte ermittelten Flottendifferenz nach der ersten (2a) und zweiten Entwässerungsstufe (2b) frisch zubereitete Flottennachsätze zum Aufstärken bzw. Auffüllen von verbrauchter Zirkulationsflotte fortlaufend und kontinuierlich während des Flottenaustausches zudosiert werden.

2. Verfahren nach Anspruch 1, dadurch gekennzeichnet, dass die zirkulierende Imprägnierflotte nach Ergänzung durch die Nachsätze einem als Teil des Flottenkreislaufes dem lmprägniertrog in Strömungsrichtung vorgeschalteten Verteilungschassis gleichmässig über die Gerätebreite verteilt zugefügt wird.

3. Verfahren nach Anspruch 1 und 2, dadurch gekennzeichnet, dass die zirkulierende lmprägnierflotte nach Ergänzung durch die Nachsätze innerhalb des Verteilungschassis unter Zuhilfenahme von über die Gerätebreite wirksamen mechanischen Mitteln innig durchgemischt wird.

4. Verfahren nach den Ansprüchen 1 bis 3, dadurch gekennzeichnet, dass die zirkulierende lmprägnierflotte nach Ergänzung durch die Nachsätze im Zuge des Flottenkreislaufes von dem vorgeschalteten Verteilungschassis mittels eines Überlaufes gleichmässig über die Gerätebreite verteilt in den Imprägniertrog gelangt.

5. Verfahren nach den Ansprüchen 1 bis 4, dadurch gekennzeichnet, dass die Warengeschwindigkeit unter Berücksichtigung von vorgegebenem Warengewicht innerhalb des Flottenkreislaufes die Anzahl der Umwälzungen der Imprägnierflotte in der Zeiteinheit steuert.

6. Verfahren nach Anspruch 5, dadurch gekennzeichnet, dass die Imprägnierflotte mit überschüssigem Flottendurchsatz durch die Textilbahn umgewälzt wird.

7. Verfahren nach den Ansprüchen 1 bis 6, dadurch gekennzeichnet, dass der verbrauchten Zirkulationsflotte zwei oder mehr Flottennachsätze von unterschiedlicher Zusammensetzung zudosiert werden.

8. Verfahren nach Anspruch 7, dadurch gekennzeichnet, dass der verbrauchten Zirkulationsflotte zunächst ein Flottennachsatz zudosiert wird und sodann in Strömungsrichtung des Flottenkreislaufes nach einer ausreichenden Mischstrecke ein oder mehrere weitere Flottennachsätze von gleicher oder unterschiedlicher Zusammensetzung zudosiert werden.

9. Verfahren nach Ansprüchen 1 bis 8, dadurch gekennzeichnet, dass unter Berücksichtigung von Warengeschwindigkeit und von vorgegebenem Warengewicht die bewirkte Flottenaufnahme durch das Textilgut die Zudosiermengen an Flottennachsätzen zur Zirkulationsflotte steuert.

10. Verfahren nach den Ansprüchen 1 bis 9, dadurch gekennzeichnet, dass die Imprägnierflotten mindestens ein permanent auf dem Textilgut verbleibendes Farbmittel und/oder Veredlungsmittel enthalten.

11. Verfahren nach den Ansprüchen 1 bis 10, dadurch gekennzeichnet, dass das nasse Textilgut als Webware, Maschenware, Filz, Vlies, parallel gerichtetes Garn, Kabel oder Kammzug vorliegen und aus Textilfasern jeglicher Art bestehen kann.

12. Vorrichtung zur Durchführung des Verfahrens zum kontinuierlichen, gleichmässigen Auftragen wässriger Imprägnierflotten enthaltend mindestens ein Behandlungsmittel auf wassernasse, textile Warenbahnen nach den Ansprüchen 1 bis 11, bestehend aus zwei in Laufrichtung des Textilgutes hintereinanderliegenden, über die Bahnbreite wirksamen Entwässerungsorganen (2a, 2b), in beiden Fällen kombiniert mit einer nachgeschalteten apparativen Anordnung aus mehr als zwei quer zum Warenlauf verteilten Messstellen (3a, 3b) zur berührungslos arbeitenden Ermittlung des mitgebrachten Feuchtigkeitsgehaltes bzw. der bewirkten Flottenaufnahme in Längs- und Querrichtung auf der gerade vorhergehend entwässerten, kontinuierlich bewegten Warenbahn (1), sowie aus einem zwischen den beiden Entwässerungsorganen im Fortbewegungssinn der Textilbahn gelegenen Imprägniertrog (4) mit einem darin unterhalb des Flüssigkeitsspiegels angebrachten Flottenauftragselement (5) zum Auftrag der jeweils vorgegebenen Flottenmenge, dadurch gekennzeichnet, dass als Flottenauftragselement (5) ein Flottenaustauschelement vorgesehen ist, über welches die Warenbahn (1) geführt wird und welches ein Durchsaugen oder Durchpressen der im Kreislauf zirkulierenden Imprägnierflotte durch die Warenbahn hindurch ermöglicht, und dass eine mit dem Imprägniertrog (4) verbundene Rohrleitung (6) samt eingebauter Umwälzpumpe (7) zur Bildung eines Kreislaufes für die von der mit der Warenbahn (1) bedeckten Seite des Flottenaustauschelements (5) her durch dieses hindurchströmende und auf der anderen Seite abströmende Imprägnierflotte, eine an diese Rohrleitung (6) angeschlossene Dosierpumpe (8) mit Zuleitungen für die Versorgung des Flottenkreislaufes mit frisch zubereiteten Flottennachsätzen zum Aufstärken bzw. Auffüllen von verbrauchter Zirkulationsflotte, sowie in Strömungsrichtung unterhalb des Anschlusses für die Dosierpumpe (8) in den Kreislauf einbezogene mechanische Mittel (9) zum Vermischen von verbrauchter Zirkulationsflotte mit den zudosierten Flottennachsätzen vorgesehen sind.

13. Vorrichtung nach Anspruch 12, dadurch gekennzeichnet, dass die Mittel (9) zur Flottenvermischung aus einem sich über die Breite des Imprägniertroges erstreckenden, diesem als Teil des Flottenkreislaufes in Strömungsrichtung vorgeschalteten Verteilungschassis (10) bestehen, das mit einem ebenso breiten Überlauf (11) in den Imprägniertrog (4) ausgerüstet ist.

14. Vorrichtung nach Anspruch 12 oder 13, dadurch gekennzeichnet, dass das Flottenaustauschelement (5) aus einer unter Saugzug versetzbaren Siebtrommel oder einem Saugschlitz besteht.

15. Vorrichtung nach Anspruch 12 oder 13, dadurch gekennzeichnet, dass das Flottenaustauschelement (5) aus einer von aussen unter Flottendruck versetzbaren Siebtrommel besteht und der Imprägniertrog (4) mit einem druckdichten Warenbahneinlass und Warenbahnauslass versehen ist.

16. Vorrichtung nach den Ansprüchen 12 bis 15, dadurch gekennzeichnet, dass im Imprägniertrog (4) ein Niveauregler für die Flotte zur Steuerung der Leistung der Dosierpumpe (8) vorgesehen ist.

17. Vorrichtung nach den Ansprüchen 12 bis 15, dadurch gekennzeichnet, dass eine Regeleinrichtung (13) zur Steuerung der Leistung der Dosierpumpe und/oder der Leistung der Umwälzpumpe (7) aufgrund der durch die beiden Messstellen (3a) und (3b) zur Feuchtemessung ermittelten Flottendifferenzwerte vorgesehen ist.

18. Vorrichtung nach den Ansprüchen 12 bis 15, dadurch gekennzeichnet, dass eine Regeleinrichtung (13) zur Steuerung der Warengeschwindigkeit in Abhängigkeit vom Quetschdruck der beiden Entwässerungsorgane (2a) und (2b) vorgesehen ist.

## Claims

1. A process for applying in a continuous and level manner aqueous impregnating liquors which contain at least one treatment agent to water-wet textile webs which, coming from a preceding wet-treatment, have been uniformly part- dewatered down to a certain residual moisture content in a first dewatering step (2a), at which without intermediate drying the continuously moving, moist web (1), immersed in an impregnating trough (4) below the surface of the liquid, is passed in open width over a liquor applying unit (5) therein, and absorbing of the particular predetermined quantity of impregnating liquor by the web is caused in that the latters'moisture content being constantly measured, in a contact-free manner, along as well as transverse the moving path of the textile goods, by a piece of equipment (3a) exhibiting more than two measuring positions across the width of the web after the first dewatering step (2a) and before the liquor is applied thereto, and by another such measuring arrangement (3b) after the liquor has been applied thereto and after the second dewatering step (2b), and, in agreement with the measured values, the moisture content after the second dewatering step (2b) being adjusted to be higher than that after the first dewatering step (2a), said process is characterized in
a) continuously applying the liquor evenly over the width of the web by partly or completely replacing the residual moisture already present on the textile material by sucking or pressing a circulating impregnating liquor through the liquor applying unit (5) and through the web (1) as well as, at the same time,
b) maintaining the concentration and quantity of the impregnating liquor by metering into the bath, continuously and constantly during the liquor exchange, freshly prepared liquor replenishments, as a function of the measured difference in liquor after the first (2a) and second dewatering steps (2b), for strengthening or filling up of depleted circulating liquor.

2. The process as claimed in claim 1, wherein the circulating impregnating liquor, after metering the replenishments, is added to a distribution box which, as part of the liquor cycle, is disposed upstream, in the direction of flow, of the impregnating trough, thereby being evenly distributed over the width of the equipment.

3. The process as claimed in claims 1 and 2, wherein the circulating impregnating liquor, after metering the replenishments, is intimately mixed within the distribution box accomplished with the aid of mechanical means active over the width of the equipment.

4. The process as claimed in claims 1 to 3, wherein the circulating impregnating liquor, after metering the replenishments, is passed in the course of the liquor cycle from the upstream distribution box via an overflow uniformly distributed over the width of the equipment into the impregnating trough.

5. The process as claimed in claims 1 to 4, wherein the speed of the goods controls, by taking into account the predetermined weight of the goods, the number of circulations of the impregnating liquor within the liquor cycle per time unit.

6. The process as claimed in claim 5, wherein the impregnating liquor is pumped with excess liquor throughput through the textile web.

7. The process as claimed in claims 1 to 6, wherein two or more liquor replenishments of different composition are metered into the depleted circulation liquor.

8. The process as claimed in claim 7, wherein, at first, one liquor replenishment is metered into the depleted circulation liquor, and then, one or several further liquor replenishments of identical or different composition are metered in after, in the direction of flow of the liquor cycle, an adequate mixing section.

9. The process as claimed in claims 1 to 8, wherein the effected liquor absorption by the textile material controls, by taking into account the speed of the goods and the predetermined weight of the goods, the rate at which liquor replenishments are metered into the circulation liquor.

10. The process as claimed in claims 1 to 9, wherein the impregnating liquors contain at least one colorant and/or finishing agent which remains permanently on the textile material.

11. The process as claimed in claims 1 to 10, wherein the wet textile material is in the form of woven or knitted fabric, felt, fleece, parallelized yarn, tow or tops and consists of any kind of textile fiber.

12. A device for carrying out the process for applying in a continuous and level manner aqueous impregnating liquors which contain at least one treatment agent to water-wet textile webs as claimed in claims 1 to 11, comprising two dewatering elements (2a,2b) which, in the transport direction of the textile material, are arranged in sequence acting over the width of the web, and are both combined with a downstream piece of equipment exhibiting more than two measuring positions (3a,3b) distributed transversely to the transport direction of the goods to measure, in a constant and contact-free manner, the entrained moisture content or the effected liquor absorption, along and across the continuously moving web (1) after it has been dewatered shortly beforehand, and wherein there is disposed, between the two dewatering elements in the transport direction of the web, an impregnating trough (4) which comprises, arranged therein below the surface of the liquid, a liquor applying unit (5) for applying the particular predetermined quantity of impregnating liquor, said device is characterized in that as the liquor applying unit (5) there is provided a liquor exchange unit over which the textile web (1) is passed in open width thus enabling the circulated impregnating liquor to be sucked or pressed through the web, and that are provided, moreover, a pipe (6) connected to the impregnating trough (4) plus a built-in circulation pump (7) for forming a circulation system for the impregnating liquor flowing from that side of the liquor exchange unit (5) which is covered with the textile web (1), penetrating the same and leaving the unit (5) on the other side, a metering pump (8) which is connected to the pipe (6) and has feed lines for supplying the liquor cycle with freshly prepared liquor replenishments for strengthening or filling up depleted circulation liquor, and, in the direction of flow below the connection for the metering pump (8), mechanical means (9) which are incorporated in the circulation system to mix depleted circulation liquor with the liquor replenishments metered in.

13. A device as claimed in claim 12, wherein the mechanical means (9) for mixing the liquor comprise a distribution box (10) which extends over the width of the impregnating trough (4) and, as part of the liquor cycle, is disposed upstream, in the direction of flow, of this trough and which is equipped with an overflow (11) of equal width into the impregnating trough (4).

14. A device as claimed in claim 12 or 13, wherein the liquor exchange unit (5) comprises a sieve drum which can be subjected to suction, or a suction slot.

15. A device as claimed in claim 12 or 13, wherein the liquor exchange unit (5) comprises a sieve drum which can be subjected to outside liquor pressure and the impregnating trough (4) is furnished with a pressure-tight inlet and outlet for the web.

16. A device as claimed in claims 12 to 15, wherein there is provided, in the impregnating trough (4), a liquor level regulator for controlling the performance of the metering pump (8).

17. A device as claimed in claims 12 to 15, wherein there is provided a facility (13) for controlling the performance of the metering pump (8) and/or the performance of the circulation pump (7) on the basis of the liquor difference values measured by the two positions (3a) and (3b) for moisture measuring.

18. A device as claimed in claims 12 to 15, wherein there is provided a facility (13) for controlling the speed of the web as a function of the squeezing pressure of the two dewatering elements (2a) and (2b).

## Revendications

1. Procédé pour l'application continue, uniforme, de bains aqueux d'imprégnation, contenant au moins un produit de traitement, sur des pièces de matière textile mouillée d'eau qui, venant d'un traitement au mouillé précédent, ont été partiellement débarrassées d'eau, de façon uniforme, jusqu'à une teneur en humidité résiduelle déterminée, dans un premier poste d'extraction d'eau (2a), selon lequel la pièce de matière textile humide (1), en mouvement continu, est guidée, au large, sans séchage intermédiaire, sur un élément d'application de bain (5) dans une cuve d'imprégnation (4), en étant immergée sous la surface du liquide, et selon lequel on produit l'absorption de la quantité préfixée de bain par la pièce du fait que sa teneur en humidité, dans le sens de la longueur et transversalement au sens de défilement de la pièce, est déterminée en continu et sans contact, par un appareillage (3a) formé de plus de deux points de mesure sur la largeur de la pièce à la suite du premier poste d'extraction d'eau (2a), avant l'application du bain, et par un appareillage de mesure semblable (3b) après l'application du bain et à la suite d'un deuxième poste d'extraction (2b) et par le fait que, conformément à ces mesures, la teneur en humidité à la suite du deuxième poste d'extraction d'eau (2b) est ajustée de manière qu'elle soit plus élevée que la teneur en humidité à la suite du premier poste d'extraction d'eau (2a), caractérisé en ce que
a) l'application du bain est produite - continuellement et uniformément dans le sens de la largeur de la pièce - par échange partiel ou complet de l'humidité résiduelle se trouvant déjà sur la matière textile par un bain d'imprégnation en circulation qui est aspiré ou pressé à travers l'élément d'application du bain (5) et à travers la pièce de matière textile (1) et que, en même temps,
b) la concentration et la quantité de bain sont maintenues constantes du fait que des additions de bain fraîchement préparées sont ajoutées en permanence et ce continuellement, de façon dosée, pendant l'échange de bain, à des fins de renforcement et pour compenser la consommation du bain en circulation, en fonction des valeurs mesurées de la différence de bain à la suite du premier (2a) et du deuxième poste d'extraction (2b).

2. Procédé selon la revendication 1, caractérisé en ce que le bain d'imprégnation circulant, après avoir été complété par des additions, est amené, en étant réparti uniformément sur la largeur de l'appareil, à un châssis de distribution installé en amont de la cuve d'imprégnation, dans le sens de l'écoulement, et qui fait partie du circuit dans lequel circule le bain.

3. Procédé selon les revendications 1 et 2, caractérisé en ce que le bain d'imprégnation circulant, après avoir été complété par les additons, est brassé intimement, à l'intérieur du châssis de distribution, à l'aide de moyens mécaniques agissant sur toute la largeur de l'appareil.

4. Procédé selon les revendications 1 à 3, caractérisé en ce que le bain d'imprégnation circulant, après avoir été complété par les additions, parvient dans la cuve d'imprégnation, en étant uniformément réparti sur la largeur de l'appareil, depuis le châssis de distribution en amont, dans le cours de la circulation du bain, en passant par un déversoir.

5. Procédé selon les revendications 1 à 4, caractérisé en ce que la vitesse de la matière textile commande le nombre de recyclages du bain d'imprégnation, par unité de temps, en tenant compte du poids préfixé de la matière textile à l'intérieur du circuit du bain.

6. Procédé selon la revendication 5, caractérisé en ce que le bain d'imprégnation est recyclé à travers la pièce de matière textile avec un débit de bain excédentaire.

7. Procédé selon les revendications 1 à 6, caractérisé en ce que la consommation du bain circulant est compensée par deux ou davantage d'additions dosées de bain, ayant des compositions différentes.

8. Procédé selon la revendication 7, caractérisé en ce que la consommation du bain circulant est compensée d'abord par une addition dosée de bain puis, après un parcours de mélange suffisant dans le sens de la circulation du bain, par une ou plusieurs additions supplémentaires de la même composition ou d'une composition différente.

9. Procédé selon les revendications 1 à 8, caractérisé en ce que l'absorption de bain produite, par la matière textile, commande les quantitées ajoutées de façon dosée, en tant qu'additions au bain circulant, en tenant compte de la vitesse de la matière textile et du poids préfixé de la matière textile.

10. Procédé selon les revendications 1 à 9, caractérisé en ce que les bains d'imprégnation contiennent au moins un colorant et/ou un produit d'ennoblissement restant en permanence sur la matière textile.

11. Procédé selon les revendications 1 à 10, caractérisé en ce que la matière textile humide peut se présenter sous forme de tissu, tricot, feutre, voile, fil parallélisé, câble ou ruban peigné et peut être constituée de fibres textiles de toutes sortes.

12. Installation pour la mise en oeuvre du procédé d'application continue, uniforme, de bains aqueux d'imprégnation, contenant au moins un produit de traitement, sur des pièces de matière textile mouillée d'eau, selon les revendications 1 à 11, comprenant deux organes d'extraction d'eau (2a,2b) qui sont disposés l'un derrière l'autre dans le sens de défilement de la matière textile et qui agissent sur toute la largeur de la pièce, qui sont combinés tous deux avec un appareillage prévu à la suite et comportant plus de deux points de mesure (3a,3b) répartis transversalement au défilement de la matière textile, qui servent à la détermination, sans contact, de la teneur en humidité apportée ou de l'absorption de bain produite, dans le sens longitudinal et dans le sens transversal, sur la pièce de matière textile (1) en mouvement continu et qui vient d'être débarrassée d'eau, ainsi qu'une cuve d'imprégnation (4) disposée entre les deux organes d'extraction d'eau, dans le sens de l'avance de la pièce de matière textile (1), cuve qui contient un élément applicateur de bain (5) qui est situé sous la surface du liquide et sert à appliquer la quantité de bain préfixée à chaque fois, installation qui est caractérisée en ce que l'élément applicateur de bain (5) est un élément échangeur de bain, pardessus duquel est guidée la pièce de matière textile (1) et qui permet le passage, à travers la pièce de matière textile, par aspiration ou pressage, du bain d'imprégnation circulant en circuit fermé, et en ce qu'elle comprend un conduit (6) raccordé à la cuve d'imprégnation (4) et dans lequel est incorporée une pompe de circulation (7) pour la formation d'un circuit pour le bain d'imprégnation, traversant l'élément échangeur de bain (5) depuis le côté de cet élément recouvert par la pièce de matière textile (1) et sortant par l'autre côté, une pompe de dosage (8) raccordée à ce conduit (6) et présentant des canalisations de raccordement pour l'alimentation du circuit formé pour le bain avec des additions de bain fraîchement préparées, afin de renforcer le bain ou de compenser la consommation du bain en circulation, ainsi que des moyens mécaniques (9) incorporés dans le circuit en aval du raccordement pour la pompe de dosage (8), dans le sens de l'écoulement, qui sont destinés à mélanger le bain circulant, ayant déjà servi, avec les additions de bain ajoutées de façon dosée.

13. Installation selon la revendication 12, caractérisée en ce que les moyens (9) pour le mélange du bain consistent en un châssis de distribution (10) s'étendant sur toute la largeur de la cuve d'imprégnation et précédant celle-ci en tant que partie du circuit du bain dans le sens de l'écoulement, qui est équipé d'un déversoir (11) de même largeur dans la cuve d'imprégnation (4).

14. Installation selon la revendication 12 ou 13, caractérisée en ce que l'élément échangeur de bain (5) consiste en un tambour perforé, auquel peut être appliquée une aspiration, ou en une fente aspirante.

15. Installation selon la revendication 12 ou 13, caractérisée en ce que l'élément échangeur de bain (5) consiste en un tambour perforé susceptible d'être mis sous une pression du bain de l'extérieur et que la cuve d'imprégnation (4) est pourvue d'une entrée et d'une sortie étanches à la pression pour la pièce de matière textile.

16. Installation selon les revendications 12 à 15, caractérisée en ce qu'un régulateur de niveau du bain est prévu dans la cuve d'imprégnation (4) pour le réglage de la capacité de la pompe de dosage (8).

17. Installation selon les revendications 12 à 15, caractérisée en ce qu'elle comprend un dispositif de réglage (13) pour régler la capacité de la pompe de dosage et/ou la capacité de la pompe de circulation (7) sur la base des valeurs de différence de bain déterminées par les deux points de mesure (3a et 3b) pour la mesure de l'humidité.

18. Installation selon les revendications 12 à 15, caractérisée en ce qu'elle comprend un dispositif de réglage (13) pour régler la vitesse de déplacement de la matière textile en fonction de la pression d'exprimage des deux organes d'extraction d'eau (2a et 2b).
